# EUROPÄISCHE PATENTSCHRIFT

(11) **EP 0 082 322 B1**
(45) Veröffentlichungstag und Bekanntmachung des Hinweises auf die Patenterteilung: **24.06.1987**
(21) Anmeldenummer: 82110758.8
(22) Anmeldetag: 22.11.1982
(51) Int. Cl.: B24B 13/00

(54) **Gerät für das Zentrieren von Brillengläsern und das Befestigen eines Halteteils auf den Gläsern**
An apparatus for centering the lenses of spectacles and for securing a holding member for the lenses
Appareil pour le centrage des verres de lunettes et pour la fixation d'un organe de maintien sur les verres

(30) Priorität: 23.12.1981 DE 3150967; 14.05.1982 DE 3218241
(43) Veröffentlichungstag der Anmeldung: 29.06.1983
(73) Patentinhaber: Wernicke & Co. GmbH, 40231 Düsseldorf (DE)
(72) Erfinder: Kötting, Fritz, D-4047 Dormagen 5 (DE)
(74) Vertreter: Wangemann, Horst, Dipl.-Ing.

## Beschreibung

Die Erfindung bezieht sich auf ein Gerät der im Oberbegriff des Hauptanspruches genannten Art. Ein derartiges Gerät ist durch das DE-GM 8 031 865.6 bekannt.

Die US-A 4 169 318 beschreibt eine Vorrichtung zum Zentrieren von Brillengläsern und zum Befestigen eines Halteteils auf den Gläsern, bei der die genaue Führung eines, einen Halteteil tragenden Schwenkarmes an einer senkrechten Führungssäule dadurch erreicht werden soll, dass eine, unter Wirkung einer Feder stehende Kugel in eine senkrechte Längsnut der Führungssäule gedrückt wird. Hierbei lässt sich jedoch nicht vermeiden, dass bereits bei geringem Kraftangriff am Ende des Schwenkarmes in dessen Drehrichtung oder entgegengesetzt hierzu auf Grund des Verhältnisses der Armlänge zu dem Querschnittsradius der Führungsstange die Kugel entgegen Federdruck aus der Nut austritt und damit die senkrechte Führung des Armes verloren geht.

Aus der DE-OS 2 705 794 ist es bekannt, an einer Vorrichtung zum Verbringen flacher Gegenstände von einer Stellung in eine gewendete zweite Stellung am Umfang eines kolbenartigen in einer Hülse längsverschieblichen Teils eine Kurvennut vorzusehen, in die ein Radialstift der Hülse derart ragt, dass beim Längsverschieben des kolbenartigen Teils diesem eine Drehbewegung vermittelt wird.

Bei den bekannten Geräten für den genannten Zweck kann der schwenkbare Arm nicht genau senkrecht auf das Glas abgesenkt werden, da die den Arm tragende, höhenverschiebliche und schwenkbare Hülse oder Büchse an der Führungssäule mit Spiel in Drehrichtung, d.h. in Hülsenumfangsrichtung geführt wird. Jede Winkelabweichung des Armes aber lässt aufgrund des Übersetzungsverhältnisses des Abstandes zwischen dem Halteteil an dem Schwenkarm und der Führungssäule einerseits zu dem Abstand des Führungsteils des Schwenkarmes und der Führungssäule andererseits Fehler in der Anbringung des Halteteils auf dem Glas entstehen.

Es ist daher die Aufgabe der Erfindung, ausgehend vom Stand der Technik gemäss DE-U 8 031 865 diesen Nachteil zu beseitigen und mit einfachen Mitteln ohne grossen konstruktiven zeitlichen und arbeitsmässigen Aufwand den Halteteil genau senkrecht auf einer vorgegebenen Geraden auf das Brillenglas absenken zu können, so dass der Halteteil eine gewünschte genaue Lage an dem Brillenglas erhält, mit dessen Hilfe das Brillenglas in eine Randschleifmaschine eingesetzt und dort der Umfangs- und Facettenschliff an dem Brillenglasumfang erstellt werden kann. Mit anderen Worten, es soll ein spielfreies Absenken der den Tragarm aufweisenden Hülse erreicht werden.

Zur Lösung der gestellten Aufgabe sind die Merkmale des kennzeichnenden Teils des Hauptanspruches vorgesehen. - Die Merkmale der Unteransprüche dienen der Verbesserung und Weiterentwicklung der Merkmale des Hauptanspruches.

Eine besonders vorteilhafte ausführung des Gerätes ist dann gegeben, wenn gemäss Anspruch 10 eine motorisch drehbar angetriebene Aussenbüchse mit einem schraubenförmig gewundenen Schlitz Anwendung findet, in dem ein radial auswärts gerichteter Zapfen der Hülse eingreift. - An sich ist die Ausübung einer Längs- oder einer Drehbewegung durch einen Motor statt von Hand im Gerätebau und der Feinmechanik allgemein bekannt. So ist es z. B. aus dem DE-GM 1 998 671 bekannt, die Zustellbewegung einer Büchse motorisch zu bewirken. Insofern ist das Merkmal des motorischen Antriebs der Aussenhülse nur in Verbindung mit den übrigen Merkmalen des Kennzeichens des Hauptanspruches zu sehen.

Das Gerät nach der Erfindung bietet nicht nur den Vorteil eines motorischen Antriebs der bewegten Teile des Gerätes, vielmehr kann die motorische Bewegung nach Kraft und Geschwindigkeit derart eingestellt werden, dass sie den vorstehend gestellten Forderungen entspricht.

Die Erfindung geht von dem Gedanken aus, beim Absenken des Halteteils und der damit verbundenen höhenverschieblichen und drehbaren Hülse dieser ein Drehmoment zu erteilen, durch das die Hülse bei ihrer Abwärtsbewegung eine ständige Anlage an einem an der Führungssäule angeordneten Stift erhält. Beim Niederdrücken der Hülse entgegen dem Federdruck, erhält die Hülse mit Hilfe eines Zapfens und eines geneigten Langlochs die genannte Drehbewegung zur Aufhebung des Spieles der Hülse. - Damit steht der Erfindungsgegenstand im Gegensatz zu solchen Vorrichtungen, bei denen ein Moment in der Ebene ausgeübt wird, in der die Feder angeordnet ist, so wie dies die US-PS 3 457 652 zeigt, wo eine Feder an einem von der Unterseite einer verschieblichen Leiste abstehenden Stift angreift, auf den der Federzug ein Moment ausübt (vgl. auch «Lehrbücher der Feinwerktechnik», Bd. 15, 1950, S. 86).

In der Zeichnung ist ein Ausführungsbeispiel des erfindungsgemässen Gerätes dargestellt, und zwar zeigt
Fig. 1 bis 3 einen senkrechten Aufriss des Gerätes, eine Draufsicht auf das Gerät und eine Seitenansicht des Gerätes mit Absenkung des Schwenkarmes von Hand.
Fig. 4, 5 und 6 die höhenverschiebliche und drehbare Hülse in verschiedenen Ansichten und in abgerollter Ansicht ihres Umfangs,
Fig. 6, 7 und 8 die Zwischenbüchse mit ihrem Längsschlitz und
Fig. 9 in schematischer Ansicht die Wirkungsweise der Teile des Gerätes,
Fig. 10 bis 17 eine weitere Ausführungsform des Gerätes nach der Erfindung mit motorischer Absenkung des Schwenkarmes.

Der Grundrahmen 1 des Gerätes besteht im wesentlichen aus zwei Teilen, dem das Brillenglas tragenden Gehäuseteil 2 und dem die später noch zu beschreibende Führungssäule tragenden Teil 3, die miteinander verbunden sind. Der Teil 2 des Grundrahmens weist in seinem Innern eine Lichtquelle 4 auf, über der ein durchsichtiger Dekkel 5 angeordnet ist, durch den das Licht der Lichtquelle 4 nach oben strahlen kann. Vorzugsweise in Dreieckanordnung sind an dem Deckel 5 mit Gummikappen 6 versehene, stabförmige Stützen 7 vorgesehen, so dass das Brillenglas mit seiner Innenseite auf die Kappen 6 aufgelegt und auf diesen allseitig verschoben werden kann, um die gewünschte Dezentrierung zu erreichen. Auch kann das Brillenglas gedreht werden, um einen Nahteil oder die Zylinderachse in die gewünschte Lage zu bringen.

Der Teil 3 des Grundrahmens 1 besitzt einen Zwischenboden 8 mit einer Bohrung 9, durch die das zapfenförmige Ende 10 der senkrechten Führungssäule 11 hindurchragt. Mit Hilfe der Schulter 12 und einer Mutter 13 wird die Führungssäule 11 in ihrer Lage undrehbar gehalten. - In die Führungssäule 11 ist ungefähr in deren mittleren Höhe das Ende 14 eines Führungsstiftes 15 in eine Bohrung 16 eingesetzt und dort gehalten. - Der obere Abschnitt der Führungssäule 11 wird von einer Zwischenbüchse 17 umgeben, die an der Führungssäule 11 nur höhenverschieblich ist. Ihr oberer zylindrischer Abschnitt 18 ragt über die Führungssäule nach oben hinaus und trägt an ihrem oberen Ende ein Schulterlager 19, mit dessen Hilfe ein Knopf 20 drehbar mit der Zwischenbüchse 17 derart verbunden ist, dass der Knopf 20 gedreht werden kann, ohne dass die Zwischenbüchse 17 ebenfalls zu drehen ist.

Am oberen Ende des zylindrischen Abschnitts 18 der Zwischenbüchse 17 ist ein Arm 21 undrehbar angeordnet, der an seinem Ende ein optisches System 22 trägt, das es erlaubt, das Brillenglas auf den stangenförmigen Stützen 7 von oben zu beobachten.

Die Zwischenbüchse 17 trägt einen Längsschlitz 23, durch den der Führungsstift 15 der Führungssäule 11 hindurchragt, so dass die Zwischenbüchse 17 an der Führungssäule 11 senkrecht geführt, aber nicht drehbar ist. Der Längsschlitz 23 erstreckt sich, wie aus Fig. 1, 8 und 9 erkennbar ist, über den unteren Abschnitt der Zwischenbüchse 17.

Die Zwischenbüchse 17 wird von einer Hülse 24 umschlossen, die der Büchse 17 gegenüber drehbar und längsverschieblich ist. Diese Hülse besitzt hierzu in ihrem unteren Abschnitt, wie Fig. 4 bis 6 erkennen lassen, einen rechtwinkligen Schlitz 25 mit einem senkrechten, in Längsrichtung der Hülse 24 gelegenen Abschnitt 26 und einem hierzu rechtwinkligen Abschnitt 27 in Umfangsrichtung der Hülse. Am freien Ende des horizontalen, in Umfangsrichtung gelegenen Abschnitts 27 befindet sich eine nach unten gerichtete Ausnehmung 28. Der Führungsstift 15 der Führungssäule 11 ragt mit seinem äusseren Ende 29 derart in den rechtwinkligen Schlitz 25, dass der Stift 15 den Längsschlitz 23 der Zwischenbüchse 17 durchsetzt und in den winkligen Schlitz 25 der Hülse 24 ragt.

In Nähe des freien Endes des horizontalen, in Umfangsrichtung der Hülse 24 gelegenen Abschnitts 27 des Schlitzes 25 setzt ein Langloch 30 an, das gegenüber der horizontalen Querschnittsebene der Hülse 24 eine Neigung β besitzt (Fig. 4) und das eine obere Führungskante 31 für einen Zapfen 32 bildet, dessen inneres Ende von der Büchse 17 in einer Bohrung 33 gehalten wird.

Mit der Hülse 24 ist drehfest und unverschieblich ein zylindrischer Aussenteil 34 verbunden, an dem der Schwenkarm 35 befestigt ist, der an seinem Kopfteil 36 bei 37 den Halteteil aufzunehmen vermag, der auf die Oberseite des auf den Stützen 7 aufliegenden Brillenglases zu drücken ist.

Zwischen einem Ansatz 38 des Zwischenbodens 8 des tragenden Teils 3 und der Hülse 24 ist eine Druckfeder 39 angeordnet, die bestrebt ist, die Hülse 24 nach oben zu drücken. Der obere Abschnitt der Feder 39 umgibt den unteren Bereich 40 der Zwischenbüchse 17, wenn diese ihre nach unten ausgefahrene Stellung gegenüber der Hülse 24 einnimmt, wobei der Zapfen 32 die Stellung 32' in dem geneigten Langloch 30 und der Führungsstift 15 die Stellung 15' in Fig. 4 einnehmen.

Die Länge a des Abschnitts 27 des rechtwinkligen Schlitzes 25 im Bogenmass gemessen, entspricht der projektierten Bogenlänge b des Langloches 30 und bestimmt die Grösse der Schwenkbewegung des Armes 35 über den Winkel a gegenüber dem feststehenden Arm 21 mit dem optischen System 22.

Die Wirkungsweise des Gerätes ist anhand von Fig. 1, 4 und 9 nachstehend erläutert. In der Ausgangsstellung der Geräteteile drückt die Feder 39 die Hülse 24 mit dem daran befestigten Schwenkarm 35 in die obere Ausgangsstellung. Hierbei ist die Zwischenhülse 17 gegenüber der Säule 11 in ihrer obersten Stellung und der Hülse 24 gegenüber derart verdreht, dass der Zapfen 32 die Stellung 32" in dem Langloch 30 hat, wobei der Stift 15 die Stellung 15" in der Ausnehmung 28 einnimmt (Fig. 4). Hierbei hat der Schwenkarm 35 seine in Fig. 2 und 3 wiedergegebene gegenüber dem Arm 21 ausgeschwenkte und angehobene Lage. Wird nunmehr ein Druck auf den Knopf 20 in Richtung des Pfeiles 41 ausgeübt (Fig. 1), so wird die Zwischenbüchse 17 in der Hülse 24 nach unten verschoben und die Hülse 24 dabei gedreht, da der Zapfen 32 in dem Langloch 30 gleitet bis der Zapfen 32 die Stellung 32' und der Stift 15 die Lage 15' erreicht haben. Der Arm 35 steht dann über dem Teil 2. In Verfolg der weiteren Druckausübung auf den Knopf 20 gleitet der Stift 15 in dem Schlitz 23 der Büchse 17 und in dem Abschnitt 26 des rechtwinkligen Schlitzes 25 in die Lage 15"'. Hierbei wird der Kopfteil 36 des Armes 35 auf das Brillenglas gedrückt.

Wesentlich ist für ein genaues Plazieren des Halteteils 37 auf dem Brillenglas, dass der Halteteil an dem Kopfteil 36 spielfrei und genau senkrecht aus seiner angehobenen Lage auf das Glas abgesenkt wird. Wie ausgeführt, befinden sich der Zapfen 32 bei Beginn des Absenkens der Hülse 24 und des Kopfteils 36 in der Stellung 32' und der Stift 15 in der Stellung 15'. Beim Niederdrücken des Kopfes 20 gegen den Federdruck der Feder 39 auf die Hülse 24 wird der Zapfen 32 gegen die obere Führungskante 31 mit der Folge gedrückt, dass die Hülse 24 eine Tendenz oder Moment zum relativen Drehen gegenüber der Büchse 17 erhält (Fig. 9, Pfeile P und F). Dies hat zur Folge, dass die Kante 23a des Schlitzes 23 gegen den Stift 15 von der einen und, was für die Führung des Armes 35 entscheidend ist, die Kante 26a des Abschnitts 26 des rechtwinkligen Schlitzes 25 gegen den Stift 15 von der anderen Seite gedrückt wird. Damit aber erhält auch beim Auf- und Abwärtsbewegen des Armes 35 die Hülse 24 eine genau senkrechte Führung. Der Arm 35 ist über einen Tragring 42 mit der Hülse 24 fest verbunden, die oberhalb und unterhalb des Ringes 42 von Teilen 43, 44 umschlossen ist.

Aus Vorstehendem erhellt, dass die Zwischenbüchse 17 aufgrund des Stiftes 15 gegenüber der Führungssäule 11 nur längsverschieblich ist, die Hülse 24 dagegen mit dem Stift 15 in den Abschnitten 26 und 27 des Schlitzes 25 der Führungssäule 11 gegenüber drehbar und längsverschieblich ist und die Zwischenhülse auf Grund des Langlochs 30 und des Zapfens 32 gegenüber der Hülse 24 drehbar und längsverschieblich ist.

Wie bei der Ausführungsform nach Fig. 1 bis 9 weist das Gerät nach den Fig. 10-17 die Führungssäule 11 auf, deren unteres mit Gewinde versehenes Ende 51 in dem Grundrahmen wiederum undrehbar gehalten ist. Etwa in mittlerer Höhe der zylindrischen Führungssäule 11 ragt der radiale Führungsstift 15 nach aussen, der in die dem Durchmesser D aufweisenden Hülse 24 eingreift. - Das untere Ende der Führungssäule 11 weist ein Radiallager 52 auf. - Die Ausbildung der Teile 24 bis 27 und 35 bis 37 entspricht denen in Fig. 1 bis 9.

Das untere Ende der Führungssäule 11 trägt an der dem senkrechten Abschnitt 26 des rechtwinkligen Schlitzes 25 gegenüberliegenden Seite einen radial nach aussen gerichteten Zapfen 53.

Die Hülse 24 ist in einer Aussenbüchse 54 drehbar und an deren Innenwand 55 in Längsrichtung geführt. Am oberen Rand dieser Aussenbüchse 54 ist ein Zahnkranz 56 angeordnet, in den ein Antriebsteil eines Getriebes einer Kupplung oder eines Motors derart eingreift, dass die Aussenbüchse 54 durch diesen Motor nach Geschwindigkeit und Kraft eingestellt gedreht werden kann. - In Nähe des Zahnkranzes 56 setzt ein schraubenförmig gewundener Schlitz 57 an, der sich um ca. 360° in der Büchse 54 erstreckt und in den der Zapfen 53 der Hülse 24 eingreift.

Die Wirkungsweise des Gerätes in der Ausführungsform nach Fig. 10 bis 17 ist folgende.

In der Ausgangsstellung der Teile nach Fig. 14 und 15 befindet sich die Hülse 24 gegenüber der Führungssäule 11 in einer Stellung, in welcher der Zapfen 15 sich an dem geschlossenen Ende des horizontalen Abschnittes 27 des rechtwinkligen Schlitzes 25 befindet. In dieser Stellung liegt der Zapfen 53 an dem oberen geschlossenen Ende des schraubenförmigen Schlitzes 57 an, die Hülse 24 ist vollständig ausgefahren und das untere Ende 58 der Hülse 24 befindet sich z. B. im oberen Bereich des Führungsschlitzes 57. Diese Stellung der Teile ist dadurch erreicht, dass die Aussenbüchse 54 in Richtung des Pfeiles P gedreht worden ist, bis die beiden Zapfen 15 und 53 die beschriebenen Stellungen erreicht haben. In diesen Stellungen nimmt der Schwenkarm 35 mit dem Kopfteil 36 seine höchste Lage ein und befindet sich in der ausgeschwenkten Position, d.h. in einer Winkellage von 90° seitlich neben dem Brillenglasauflagetei

Um nunmehr zunächst ein Einschwenken des Schwenkarmes 35 und des Halteteils 36 bis auf Höhe des Brillenglases zu erreichen, wird die Aussenbüchse 54 mit Hilfe des Zahnkranzes 56 entgegengesetzt zur Pfeilrichtung P (in Pfeilrichtung L in Fig. 17) gedreht. Hierbei bleibt zunächst der Zapfen 53 in seiner in Fig. 15 wiedergegebenen Lage am oberen Ende des Schlitzes 57. Der Zapfen 15 dagegen gleitet auf dem horizontalen Abschnitt 27 des rechtwinkligen Schlitzes 25 in die in Fig. 16 in ausgezogener Linie dargestellte Lage am Übergang des Abschnittes 27 in den vertikalen Abschnitt 26 des Schlitzes 25. Nachdem der Zapfen 15 auf die Wand 26a des Abschnittes 26 getroffen ist, ist die Schwenkbewegung der Hülse 24 beendet, was bedeutet, dass der Schwenkarm 35 mit dem Halteteil 36 auf Höhe des Brillenglases gelangt ist. Hiernach erst setzt die Abwärtsbewegung des Schwenkarmes mit dem Kopfteil 36 ein, die dadurch bewirkt wird, dass einerseits der Zapfen 53 der Hülse 24 in dem Führungsschlitz 57 in Richtung des Pfeiles S wandert (vgl. Fig. 15), gleichzeitig aber auch der Zapfen 15 über die Stellungen 15' in eine der Endstellungen 15"' gelangt, in der der Halteteil sich auf das Brillenglas legt. Hierzu kann entweder der Motor oder aber eine entsprechend vorgeschaltete Kupplung entsprechend der Art und Stärke des Brillenglases in der Geschwindigkeit und Aufsetzkraft variiert werden.

Um ein spielfreies Absenken des Schwenkarmes 35 und des an dem Kopfteil 36 angeordneten Halteteils zu gewährleisten, gleitet der Zapfen 15, wie bei der Ausführungsform nach Fig. 1 bis 9, an der Kante 26a des vertikalen Abschnittes 26 des rechtwinkligen Schlitzes 25, d.h. es wird ein Drehmoment auf die Hülse 24 in einer Weise ausgeübt, die eine ständige Anlage der Kante 26a an dem feststehenden Zapfen 15 der Führungssäule 11 garantiert. Dies erfolgt dadurch, dass beim Drehen der Aussenhülse 54 in Richtung des Pfeiles L in Fig. 17 der Zapfen 53 der Hülse 24 an der Oberkante 59 des Schlitzes 57 geführt wird. Durch die Schräglage der Tangente 60 im Berührungspunkt ergeben sich als Resultierende eine horizontale Komponente 61 und eine vertikale Komponente 62. Die horizontale Komponente 61 versucht die Hülse 24 in gleicher Richtung (vgl. Pfeil K in Fig. 17) mitzunehmen und somit der Hülse 24 eine Drehbewegung in Richtung des Pfeiles M in Fig. 16 zu erteilen. Damit wird aber die Kante 26a in ständige Anlage an dem ortsfesten Zapfen 15 gebracht und damit das spielfreie Absenken der Hülse 24 auch bei motorischem Antrieb und einstellbarer Geschwindigkeit und Aufsetzkraft des Halteteils garantiert.

Die Ausbildungsform nach Fig. 10 bis 17 berücksichtigt, dass die Brillenglasrohlinge von Minus-Gläsern einen starken Rand, jedoch einen dünnen mittleren Bereich aufweisen, während Pulskorrekturgläser umgekehrt einen mittleren, dickeren Bereich und einen dünnen Randabschnitt haben. Je stärker das Korrekturglas ist, um so bedeutsamer fallen die Unterschiede zwischen dem mittleren Bereich des Brillenglasrohlinges und seinem Randabschnitt aus. Das Absenken des Halteteils mit einer von der subjektiven Kraft der Bedienungsperson unabhängigen und von der Art und Stärke der Brillengläser abhängigen, einstellbaren Geschwindigkeit und Antriebskraft auf das Brillenglas ist daher von grosser Wichtigkeit. Das Gerät nach Fig. 10 bis 17 bietet nicht nur eine motorische Absenkung des Halteteils 35, vielmehr auch die Möglichkeit, die motorische Bewegung nach Kraft und Geschwindigkeit derart einzustellen, dass sie den vorstehend gestellten Forderungen entspricht.

## Patentansprüche

1. Gerät zum Zentrieren von Brillengläsern und zum Befestigen eines Halteteils (37) auf den Gläsern, mit einem Grundrahmen (1), einer daran angeordneten senkrechten Führungssäule (11) sowie einem unter Federdruck (39) stehenden, höhenverschieblichen, den Halteteil (37) tragenden Schwenkarm (35) und einer durch einen radialen Stift (15) der Führungssäule (11) senkrecht geführten Hülse (24), dadurch gekennzeichnet, dass der Schwenkarm (35) an der Hülse (24) angeordnet ist, auf die während ihrer senkrechten Abwärtsbewegung gegen Federdruck mittels eines an einer Kurvenbahn (31) der Hülse (24) geführten Zapfens (32) einer längsverschiebbaren Zwischenbüchse (17) ein Drehmoment ausgeübt wird und hierbei eine Kante (23a) eines senkrechten Längsschlitzes (23) der Zwischenbüchse (17) in spielfreier, gleitender Anlage an einem Führungsteil (Stift 15) der Führungssäule (11) gehalten ist.

2. Gerät nach Anspruch 1, dadurch gekennzeichnet, dass die verschiebbare Zwischenbüchse (17) an ihrem oberen Ende einen mit ihr drehfest verbundenen Arm (21) aufweist, der ein optisches System (22) trägt.

3. Gerät nach Anspruch 1 und 2, dadurch gekennzeichnet, dass das Drehmoment auf die Hülse (24) durch Gleiten des Zapfens (32) der Zwischenbüchse (17) an einer Kante einer geneigten Ausnehmung (Langloch 30) der Hülse (24) erzeugt wird.

4. Gerät nach Anspruch 1 und 3, dadurch gekennzeichnet, dass die Führungssäule (11) einen durch einen Schlitz (25) der Hülse (24) und durch den senkrechten Schlitz (23) der Zwischenbüchse (17) ragenden radialen Stift (15) od.dgl. trägt.

5. Gerät nach Anspruch 1, dadurch gekennzeichnet, dass der Schlitz (25) der Hülse (24) an seinem unteren Ende in einen horizontalen Schlitzabschnitt (27) übergeht.

6. Gerät nach Anspruch 1 und einem oder mehreren der Ansprüche 2 bis 5, dadurch gekennzeichnet, dass eine zwischen dem Grundrahmen (1) und der Hülse (24) angeordnete Druckfeder (39) mit ihrem oberen Abschnitt die Zwischenbüchse (17) in deren tiefster Stellung umfasst.

7. Gerät nach Anspruch 1 und einem oder mehreren der Ansprüche 2 bis 6, dadurch gekennzeichnet, dass die in Umfangsrichtung der Hülse (24) gelegene projektierte Länge (b) des geneigten Langloches (30) der Länge des in Umfangsrichtung gelegenen horizontalen Schlitzabschnittes (27) des rechtwinkligen Schlitzes (25) der Hülse (24) entspricht oder ungefähr entspricht.

8. Gerät nach Anspruch 1 und einem oder mehreren der Ansprüche 2 bis 7, dadurch gekennzeichnet, dass das freie Ende des in Umfangsrichtung gelegenen horizontalen Schlitzabschnittes (27) des rechtwinkligen Schlitzes (25) mit einer nach unten gerichteten Rastausnehmung (28) versehen ist.

9. Gerät nach Anspruch 1 und einem oder mehreren der Ansprüche 2 bis 8, dadurch gekennzeichnet, dass die Breite des Längsschlitzes (23) der Zwischenbüchse (17) und die Breite des in Längsrichtung der Hülse (24) gelegenen Abschnitts (26) des rechtwinkligen Schlitzes (25) der Hülse (24) der Stärke des in diesen Schlitzen (23, 25) geführten Stiftes (15) der Führungssäule (11) unter Berücksichtigung des Spiels zwischen den genannten Teilen entspricht.

10. Gerät nach Anspruch 1 und einem oder mehreren Ansprüche 2 bis 9, gekennzeichnet durch eine motorisch drehbar angetriebene Aussenbüchse (54) mit einem schraubenförmig gewundenen Schlitz (57), in den ein radial auswärts gerichteter Zapfen (53) der Hülse (24) eingreift.

11. Gerät nach Anspruch 10, dadurch gekennzeichnet, dass der radial auswärts gerichtete Zapfen (53) der Hülse (24) dem senkrechten Abschnitt (26) des rechtwinkligen Schlitzes (25) der Hülse (24) diametral oder ungefähr diametral gegenüberliegt.

12. Gerät nach Anspruch 10 und 11, dadurch gekennzeichnet, dass der schraubenlinienförmig gewundene Schlitz (57) der Aussenbüchse sich um 360° oder ungefähr 360° am Büchsenumfang erstreckt.

## Claims

1. An apparatus for centering the lenses of spectacles and for securing a holding member (37) for the lenses, comprising a basic frame (1), an upright guide column (11) arranged thereon, and a pivoting arm (35) which is acted upon the force of a spring (39) and carries the holding member (37) so that it may be set at different heights, and a sleeve (24) guided in a vertical direction by a radial pin (15) on the guide column (11), characterized in that the pivoting arm (35) is arranged on the sleeve (24), on which during its vertical downward motion against the force of a spring a torque is exerted by means of a pin (32), running on a cam (31) on the sleeve (24), of a longitudinally sliding intermediate bush (17) and as a result one edge (23a) of an upright longitudinal slot (23) in the intermediate bush (17) is kept in sliding engagement free of play on a guide part (pin 15) on the guide column (11).

2. The apparatus as claimed in claim 1 characterized in that the sliding intermediate bush (17) has an arm (21) fixed non-pivotingly on its upper end, such bush bearing an optical system (22).

3. The apparatus as claimed in claims 1 and 2 characterized in that the torque on the sleeve (24) is produced by the sliding of the pin (32) of the intermediate bush (17) on an edge of an inclined recess (slot 30) in the sleeve (24).

4. The apparatus as claimed in claims 1 and 3 characterized in that the guide column (11) bears a radial pin (15) or the like extending through a slot (25) in the sleeve (24) and through the upright slot (23) in the intermediate bush (17).

5. The apparatus as claimed in claim 1 characterized in that the slot (25) in the sleeve (24) merges at its lower end with a horizontal slot section (27).

6. The apparatus as claimed in claim 1 and one or more of the claims 2 through 5 characterized in that a compression spring (39) is placed between the basic frame (1) and the sleeve (24) so that the top section of the spring (39) surrounds the intermediate bush (17) in its lowest setting.

7. The apparatus as claimed in claim 1 and any one or more of the claims 2 through 6 characterized in that the length (b) of the inclined slot (30) as considered in the peripheral direction of the sleeve (24) is the same or substantially the same as the length of the horizontal slot section (27) of the rectangular slot (25) as considered in the peripheral direction, of the sleeve (24).

8. The apparatus as claimed in claim 1 and any one or more of the claims 2 through 7 characterized in that the free end of the horizontal slot section (27) in the peripheral direction of the rectangular slot (25) is provided with a downwardly running detent recess (28).

9. The apparatus as claimed in claim 1 and any one or more of the claims 1 through 8, characterized in that the breadth of the longitudinal slot (23) in the intermediate bush (17) and the breadth of the section (26) in the longitudinal direction of the sleeve (24), of the rectangular slot (25) in the sleeve (24) is the same as the thickness of the pin (15), running in these slots (23 and 25), on the guide column (11) taking into account the play between the said parts.

10. The apparatus as claimed in claim 1 and any one or more of the claims 2 through 9 characterized by a motor-turned external bush (54) with a helically formed slot (57) with a radially directed pin (53) on the sleeve (24) fitting into it.

11. The apparatus as claimed in claim 10 characterized in that the radially outwardly directed pin (53) on the sleeve (24) is diametrically or approximately diametrically opposite to the vertical section (26) of the rectangular slot (25) in the sleeve (24).

12. The apparatus as claimed in claims 10 and 11 characterized in that the helically formed slot

(57) in the external bush extends for 360° or approximately 360° around the periphery of the bush.

## Revendications

1. Appareil pour le centrage des verres de lunettes et pour la fixation d'un organe de maintien (37) sur les verres, comportant un socle (1), une colonne de guidage (11) verticale fixée au socle (1) ainsi qu'un bras tournant (35) à déplacement vertical, pourvu de l'organe de maintien (37) et soumis à la pression d'un ressort (39), et une douille (24) coulissant le long de la colonne de guidage (11) en rapport avec une broche radiale (15) de la colonne (11), caractérisé en ce que le bras tournant (35) est fixé à la douille (24) sur laquelle il est exercé un moment de rotation, au cours de son mouvement de descente vertical à l'encontre de la pression du ressort, au moyen d'un tourillon (32) d'une douille intermédiaire (17) à déplacement longitudinal, lequel s'insère dans un guide incurvé (31) de la douille (24) et en ce qu'un bord (23a) d'une fente longitudinale verticale (23) de la douille intermédiaire (17) vient conjointement se positionner contre une pièce de guidage (broche 15) de la colonne de guidage (11) de manière à assurer un déplacement exempt de jeu.

2. Appareil suivant la revendication 1, caractérisé en ce que l'extrémité supérieure de la douille intermédiaire (17) à déplacement vertical présente un bras (21) fixe ou non tournant, lequel comporte un système optique (22) à son extrémité libre.

3. Appareil suivant les revendications 1 et 2, caractérisé en ce que le moment de rotation de la douille (24) est réalisé par glissement du tourillon (32) de la douille intermédiaire (17) contre un bord d'un orifice incliné (Orifice oblong 30) de la douille (24).

4. Appareil suivant les revendications 1 et 3, caractérisé en ce que la colonne de guidage (11) comporte une broche radiale (15) pénétrant dans une fente (25) de la douille (24) et dans la fente verticale (23) de la douille intermédiaire (17).

5. Appareil suivant la revendication 1, caractérisé en ce que l'extrémité inférieure de la fente (25) de la douille (24) présente un tronçon horizontal (27).

6. Appareil suivant la revendication 1 et une ou plusieurs des revendications 2 à 5, caractérisé en ce qu'un ressort de pression (39) disposé entre le socle (1) et la douille (24) entoure, suivant sa section supérieure, la douille intermédiaire (17) lorsque celle-ci se trouve dans sa position inférieure extrême.

7. Appareil suivant la revendication 1 et une ou plusieurs des revendications 2 à 6, caractérisé en ce que la longueur (b) de l'orifice oblong incliné (30) prévu à la périphérie de la douille (24) et mesuré en projection correspond à ou environ à la longueur du tronçon horizontal (27) de la fente à angle droit (25) de la douille (24).

8. Appareil suivant la revendication 1 et une ou plusieurs des revendications 2 à 7, caractérisé en ce que l'extrémité libre du tronçon horizontal (27) de la fente à angle droit (25) est pourvue d'un évidement d'arrêt (28) orienté vers le bas.

9. Appareil suivant la revendication 1 et une ou plusieurs des revendications 2 à 8, caractérisé en ce que la largeur de la fente longitudinale (23) de la douille intermédiaire (17) et la largeur du tronçon (26) de la fente à angle droit (25) situé dans le sens longitudinal de la douille (24) correspondent à l'épaisseur de la broche (15) de la colonne de guidage (11) s'insérant dans ces fentes (23, 25), en tenant compte du jeu entre les pièces mentionnées.

10. Appareil suivant la revendication 1 et une ou plusieurs des revendications 2 à 9, caractérisé en ce qu'il comporte une douille extérieure (54) à rotation motorisée, présentant une fente en spirale (57) dans laquelle vient s'insérer un tourillon radial (53) prévu sur la douille (24) et orienté vers l'extérieur.

11. Appareil suivant la revendication 10, caractérisé en ce que le tourillon radial (53) orienté vers l'extérieur de la douille (24) est prévu à un endroit diamétralement opposé ou à peu près diamétralement opposé au tronçon vertical (26) de la fente à angle droit (25) de la douille (24).

12. Appareil suivant les revendications 10 et 11, caractérisé en ce que la fente en spirale (57) de la douille extérieure est réalisée sur 360° ou environ 360° à la périphérie de la douille (54).
